# EUROPÄISCHE PATENTSCHRIFT

(11) **EP 0 272 376 B1**
(45) Veröffentlichungstag und Bekanntmachung des Hinweises auf die Patenterteilung: **13.05.1992**
(21) Anmeldenummer: 87111919.4
(22) Anmeldetag: 18.08.1987
(51) Int. Cl.: B21D 39/03

(54) **Vorrichtung zum nietartigen Verbinden von Blechen**
Apparatus for the rivet-like joining together of sheet metals
Dispositif pour lier des tôles par une méthode semblable au rivetage

(30) Priorität: 29.11.1986 DE 3640896
(43) Veröffentlichungstag der Anmeldung: 29.06.1988
(73) Patentinhaber: WALTER ECKOLD GmbH & Co. KG Vorrichtungs- und Gerätebau, D-37444 St Andreasberg (DE); Eckold, Gerd-Jürgen, D-37444 St Andreasberg (DE); Maass, Hans, D-3422 Bad Lauterberg (DE)
(72) Erfinder: Eckold, Gerd-Jürgen, D-3424 St. Andreasberg (DE); Maass, Hans, D-3422 Bad Lauterberg (DE)
(74) Vertreter: Sparing Röhl Henseler Patentanwälte

(56) Entgegenhaltungen:
- EP-A- 0 077 932
- DE-A- 1 092 867
- DE-A- 2 342 332
- DE-A- 3 106 313
- DE-A- 3 130 470
- DE-U- 8 126 028
- DE-U- 8 131 528
- DE-U- 8 408 792
- US-A- 2 254 558
- US-A- 2 927 548
- US-A- 3 129 489
- US-A- 3 579 809
- REVUE DE L'ALUMINIUM, Band 40, Nr. 307, März 1963, Seite 337; "Une nouvelle technique d'assemblage mécanique pour les bandes roulées"
- ENGINEERING MATERIALS & DESIGN, Band 29, Nr. 9, September 1985, Seite 232, Sutton, Surrey, GB; "Crack-free mechanical joint - a rival for spot welding?"
- DIN, Band 5, September 1985, Seiten 1-12; "Fügen durch Umformen"

## Beschreibung

Die Erfindung betrifft eine Vorrichtung zum nietartigen Verbinden von Blechen mittels Durchsetzfügen. Dieses Arbeitsverfahren ist in DIN 8593 definiert. Zum Verbinden übereinandergelegter Bleche -- mindestens zwei -- wird ein begrenzter Flächenbereich durch das ganze Blechpaket durchgesetzt und das durchgesetzte Material zu einer Art Nietkopf gebreitet. Dabei kann ein Einschneiden des nietkopfseitigen BLechs oder auch aller Bleche vorgesehen sein, oder auch keines der Bleche.

Aus der Druckschrift DE-U-81 26 028 ist eine Vorrichtung zum Durchsetzfügen bekannt, die die im Oberbegriff des Patentanspruchs 1 genannten Merkmale aufweist. Bei der bekannten Vorrichtung ist ein Block vorgesehen, auf dem nebeneinander Matrize und Amboß angeordnet sind und der quer zur Arbeitsrichtung des Stempels hinundherbewegt wird.

Aufgabe der Erfindung ist es, eine Vorrichtung dieser Gattung zu schaffen, bei der in einfacher Weise eine Vielzahl von in einer Reihe liegenden Durchsetzfügungen hergestellt werden kann.

Die erfindungsgemäße Lösung dieser Aufgabe ergibt sich aus dem kennzeichnenden Teil des Patentanspruchs 1; die von ihm abhängenden Ansprüche definieren zweckmäßige Weiterbildungen dieses Konzepts.

Es ist an sich aus EP-A-0 077 932 für diesen Zweck bekannt, die Stempel einerseits, kombinierte Matrizen-Amboß-Baugruppen andererseits an der Peripherie von zum synchronen Umlauf angetriebenen Scheiben anzuordnen, zwischen denen die Bleche durchlaufen. Für brauchbare Fügungen müssen allerdings die Durchmesser dieser Scheiben sehr groß gewählt werden, so daß die Vorrichtung unhandlich und teuer ist. Darüberhinaus werden die Matrizenteile bei jedem Arbeitsgang aufgespreizt, und die Größe des Amboß ist auf den Abstand der das durchgesetzte Material begrenzenden Schlitze beschränkt; beides hat zur Folge, daß die Vorrichtung der Belastung im Dauerbetrieb nicht lange standhält.

Bei der erfindungsgemäßen Vorrichtung hingegen können Matrize und Amboß je für sich optimal bemessen werden und sogar aus Hartmetall gefertigt sein, da die Matrize nicht aufgespreizt zu werden braucht. Die Stempel können auf einer Scheibe umlaufend angeordnet sein, die nicht mit irgendeinem anderen beweglichen Teil synchronisiert werden muß.

Unter Bezugnahme auf die beigefügten Zeichnungen wird die Erfindung nachstehend im einzelnen erläutert.
- Fig. 1: stellt schematisch im Schnitt eine erste Vorrichtung gemäß der Erfindung dar;
- Fig. 2: ist eine Draufsicht auf die Matrizen-Amboß-Baugruppe der Vorrichtung nach Fig. 1;
- Fig. 3: ist eine Ansicht der Matrize in Richtung des Schnitts 3-3 der Fig. 2;
- Fig. 4: stellt eine abgewandelte Bauweise für den Amboß dar;
- Fig. 5: zeigt analog Fig. 1 eine andere Bauart der Matrizen-Amboß-Baugruppe;
- Fig. 6: stellt eine weitere mögliche Bauart für den Amboß dar;
- Fig. 7: stellt eine abgewandelte Bauweise für das Stempelrad dar;
- Fig. 8: zeigt eine weitere Bauart des Stempelrades;
- Fig. 9: ist eine Teilansicht auf den Umfang des Stempelrades nach Fig. 8;
- Fig. 10: zeigt schematisch eine abgewandelte Bauart der Stempelbaugruppe;
- Fig. 11 und 12: zeigen in schematisierter Seitenansicht Maschinen, bestückt mit Vorrichtungen gemäß der Erfindung.

Die Vorrichtung gemäß der Erfindung umfaßt grundsätzlich die Elemente Stempel, Matrize und Amboß, die - wie noch zu zeigen ist - in erheblichem Maße abgewandelt werden können, ohne vom Grundgedanken der Erfindung abzuweichen.

Gemäß Fig. 1 sind Stempel 20 gleichförmig auf dem Umfang eines Stempelrades 22 befestigt. Die Stempel sind untereinander gleich; ihre in Radialrichtung weisenden Arbeitsflächen 24 sind rechteckig; sie können aber auch an den Stirnseiten abgerundet sein.

Die zu verbindenden Bleche 26, 28 ruhen zunächst auf der Oberseite eines Halters 30 für die Matrize und den Amboß. Die Matrize 32 ist ein Block mit U-förmigem Profil (Fig. 3); der dem Stempelrad zugekehrte Schlitz hat an der betreffenden Seite der Matrize eine Breite derart, daß die ihn begrenzenden Kanten mit den Gegenkanten der Stempel in die Bleche einschneiden. Nach innen erweitert sich der Schlitz etwas, wie ebenfalls in Fig. 3 erkennbar.

Der Amboß hat hier die Form einer Rolle 34, mit Zapfen 36 drehbar im Halter 30 gelagert. Wie in Fig. 2 erkennbar, liegt die Rolle ausgefluchtet mit dem Schlitz der Matrize 32 hinter, teilweise unter dieser. Die Rolle 34 ist deutlich breiter als der Schlitz der Matrize, und die Oberseite der Matrize liegt um ein vorzugsweise einstellbares Maß "a" näher an dem Stempelrad 22 als der Umfang der Rolle 34.

Durch die Formgebung der Kontur am Umfang der Rolle 34 kann die Nietkopfform beeinflußt werden. Insbesondere kann die Profilierung so ausgebildet sein, daß der von dem matrizenseitigen Blech stammende Teil des durchgedrückten Materials seitlich abgestützt wird, so daß dessen Breitung verhindert wird, ohne jedoch die Breitung des oder der stempelseitigen Blechs bzw. Bleche zu behindern. Dies begünstigt die Ausbildung von hohen Beanspruchungen gewachsenen Nietköpfen.

Die Vorrichtung arbeitet wie folgt:
Werden die Blech 26, 28 in der Zeichnung von links auf den Halter 30 und längs der Matrizenoberseite geführt, so gelangen sie zu einem Punkt, wo die Oberseite des Bleches 26 den gestrichelt angedeuteten Flugkreis 37 der Arbeitsflächen 24 der Stempel 20 schneidet. Das Stempelrad 22 wird zum Umlauf in Gegenuhrzeigerrichtung angetrieben. Der nächste ankommende Stempel schneidet demgemäß, beginnend an dem erwähnten Schnittpunkt, im Zusammenwirken mit der stationären Matrize 32, zwei parallele Schlitze durch beide Bleche, die jetzt von dem Stempel mitgenommen werden. Das Material zwischen den beiden Schlitzen ist in Richtung Amboß durchgedrückt worden, und das Maß "a" ist so eingestellt, daß zwischen der Arbeitsfläche des betreffenden Stempels 20 und dem Umfang der Rolle 34 Untermaß bezüglich der Summe der Blechdicken herrscht, so daß das durchgedrückte Material zwangsläufig breitgequetscht wird; die Rolle 34 dreht sich dabei um einen entsprechenden kleinen Winkel. Die Bleche werden immer noch von dem Stempel 20 gefördert, bis dieser aus dem so gebildeten ersten Fügepunkt austritt. Dies ist vorzugsweise dann der Fall, wenn der nächste Stempel gerade beginnt, den nächsten Fügepunkt einzuschneiden.

Sowohl die Matrize als auch der Amboß sind vorzugsweise aus hochverschleißfestem Material (Hartmetall) gefertigt. Man erkennt, daß beide ziemlich robust ausgebildet sein können, so daß auch im Dauerbetrieb nicht mit Störungen zu rechnen ist.

Fig. 4 zeigt, daß anstelle der Rolle 34 auch ein mittels einer Feder 38 rückstellbarer Kipphebel 40 als Amboß verwendet werden kann.

Um den Verschleiß durch die Relativbewegung zwischen Matize und Blech 28 zu verhindern, kann man gemäß Fig. 5 auch die Matrize als einen solchen federrückstellbaren Kipphebel ausbilden.

Umgekehrt ist es möglich, das Entlangschleifen des Blechs 28 auch im Bereich des Ambosses zu tolerieren, also einen Amboß 42 mit stationärer Arbeitsfläche - vorzugsweise poliert - gemäß Fig. 6 vorzusehen. Prinzipiell kann jeder dargestellte Matrizentyp mit jedem dargestellten Amboßtyp kombiniert werden.

Auch für die Ausbildung der Stempel und des Stempelrades sind Alternativen möglich. Während in Fig. 1 einzelne Stempel auswechselbar auf dem Stempelrad montiert waren, sind gemäß Fig. 7 die Stempel mit dem Stempelrad zu einem einstückigen sternförmigen Bauteil 44 vereinigt, das vorzugsweise beidseitig durch Stützscheiben 46 versteift ist.

Fig. 8 und 9 zeigen, wie auf einem Stempelrad 22 wie in Fig. 1 ein Abstreiferring 47, von Federn 48 abgestützt, angeordnet ist, mittels dem die gefügten Bleche von den Stempeln abgedrückt werden.

Es versteht sich, daß anstelle eines vollständigen Stempelrades auch nur ein hinundherschwenkbarer Sektor mit im Grenzfall einem einzigen vorgesehen sein kann.

Alternativ kann man die Bauart nach Fig. 10 wählen. Hier ist eine Stempelbaugruppe 50, bestehend aus einem Mittelblock 52, zwei Steuerblöcken 54 und an diesen befestigten parallelen Stempeln 20 (nur einer ist in der Zeichnung erkennbar) vorgesehen. Der Mittelblock ist über eine Blattfeder 74 mit einem hinderhergehenden Antrieb (Pfeil 56), etwa einem Hydraulikzylinder, verbunden, so daß die Stempelbaugruppe relativ zu einem stationären Steuergehäuse 60 verlagerbar ist. Dessen Wandungen 62 tragen Steuerkulissen 64, auf die die Steuerblöcke auflaufen, infolge der Schrägen 66 angehoben werden (Pfeil 68), wobei die Blattfeder ausgelenkt wird, bis sie hinter den Steuerkulissen wieder in die Ausgangslage zurückkehren. Wird jetzt der Antrieb umgekehrt, wird die Stempelbaugruppe infolge der zusammenwirkenden Keilflächen 70/71 nach unten, also in die von der Matrize (nicht gezeigt) abgestützten Bleche, gedrückt, und auf dem Rückweg erfolgen das Durchsetzen und die Bildung des Nietkopfes. Hinter den Steuerkulissen hebt die Feder 74 die Stempel wieder aus den Fügepunkten.

Fig. 11 zeigt schematisch den Aufbau einer Maschine, mit der Längsnähte an Rohrschüssen geschlossen werden können. Von einem die Antriebsaggregate aufnehmenden Grundgestell 80 erstreckt sich ein erster Ausleger 82, der ein Stempelrad 22 trägt, zur Seite, und ein zweiter zu ihm paralleler Ausleger 84 trägt die Matrizen-Amboß-Baugruppe. Das Antriebsmoment wird z.B. mittels einer umlaufenden Kette 86 übertragen. Der zweite Ausleger ist um ein Zapfenlager 88 so weit schwenkbar, daß ein fertiggestelltes Werkstück 90 entnommen werden kann; ein hydraulischer Schwenkantrieb 92 ist angedeutet.

Fig. 12 zeigt eine ähnliche Maschine mit zwei Auslegern, bei der jedoch die Förderrichtung quer zur Erstreckung der Ausleger vorgesehen ist; mit dieser Maschine können beispielsweise mehrere Rohrschüsse axial aneinandergereiht werden. Mit der Maschine können aber auch längere, breite, abgekantete oder profilierte Werkstücke gefertigt werden.

Es versteht sich, daß ähnlich wie in Fig. 10, auch bei umlaufenden Stempeln mehrere Stempelräder nebeneinander gesetzt werden können, denen jeweils eine Matrizen-Amboß-Baugruppe zugeordnet ist; die Stempel können dabei phasengleich oder phasenversetzt arbeiten. Eine Anlage zum Fügen eines ebenen Blechs mit einem Wellblech zu einer Verbundplatte könnte beispielsweise ebenso viele Fügebaugruppen aufweisen wie Verbindungslinien herzustellen sind, und der Fügevorgang würde in einem einzigen Durchlauf erfolgen.

Es ist nicht zwingend, daß Stempel und Matrize alle Bleche durchschneiden. Wenn die Querabmessung des Stempels kleiner gewählt wird als der Abstand zwischen den Matrizenschneiden, wird zunächst das stempelseitige Blech nicht eingeschnitten, so daß die entstehenden Fügepunkte fluiddicht werden. Wird außerdem auch noch die Matrize nicht mit schneidenden, sondern mit abgerundeten Kanten versehen, so wird keines der Bleche geschnitten. Die Bleche werden dann an den Fügestellen ohne Einschnitte miteinander verklammert.

Schließlich ist es auch möglich, die erfindungsgemäße Vorrichtung als mobiles Gerät auszubilden, daß von Hand oder mittels Führungen längs Nahtlinien von beispielsweise fest eingespannten oder größeren Werkstücken entlangbewegt wird.

## Patentansprüche

1. Vorrichtung zum nietartigen Verbinden von Blechen (26, 28) mit einem Stempel (20), einer Matrize (32) und einem Amboß (34) zum Durchsetzen von Blechmaterial in einer Durchsetzstation und zum Verpressen des durchgesetzten Materials zur Bildung eines Nietkopfes in einer Verpreßstation, **gekennzeichnet** durch eine Antriebseinrichtung (22, 56) zum Bewegen des Stempels (20) relativ zu der stationär angeordneten Matrize (32) und zu dem getrennt von der Matrize stationär angeordneten Amboß (34) mit einer ersten Komponente der Bewegung in Durchsetz- und Verpreßrichtung und einer zweiten, zur ersten im wesentlichen senkrechten Komponente der Bewegung zum Fördern der Bleche mittels des Stempels von der Durchsetzstation, in der Stempel und Matrize zusammenwirken, zu der Verpreßstation, in der Stempel und Amboß zusammenwirken.

2. Vorrichtung nach Anspruch 1, dadurch gekennzeichnet, daß der Stempel zum Umlauf relativ zu der Matrize und dem Amboß angetrieben ist.

3. Vorrichtung nach Anspruch 2, dadurch gekennzeichnet, daß eine Mehrzahl von Stempeln (20) auf einem umlaufenden Stempelrad (22) angeordnet ist.

4. Vorrichtung nach Anspruch 3, dadurch gekennzeichnet, daß eine Mehrzahl von Stempelrädern auf einer gemeinsamen umlaufenden Welle angeordnet ist und jedem Stempelrad eine Matrizen-Amboß-Baugruppe zugeordnet ist.

5. Vorrichtung nach Anspruch 3, dadurch gekennzeichnet, daß die Stempel und das Stempelrad einstückig ausgebildet sind.

6. Vorrichtung nach Anspruch 5, gekennzeichnet durch das Stempelrad axial abstützende Versteifungsscheiben, über deren Umfang Stempelfortsätze hinausragen.

7. Vorrichtung nach Anspruch 3, gekennzeichnet durch einen am Umfang des Stempelrades federnd abgestützten Abstreiferring zum Lösen der Bleche vom Stempel.

8. Vorrichtung nach Anspruch 1, dadurch gekennzeichnet, daß der Stempel hinundhergehenden Antriebskräften in Richtung der zweiten Komponente unterworfen ist und daß die erste Komponente durch Führungsflächen aus den Antriebskräften abgeleitet ist.

9. Vorrichtung nach Anspruch 1, gekennzeichnet durch einen gemeinsamen Halter (30) für Matrize (32) und Amboß (34).

10. Vorrichtung nach Anspruch 9, dadurch gekennzeichnet, daß die Matrize starr am Halter befestigt ist.

11. Vorrichtung nach Anspruch 9, dadurch gekennzeichnet, daß die Matrize in Richtung der zweiten Komponente relativ zum Halter beweglich ist.

12. Vorrichtung nach Anspruch 9, 10 oder 11, gekennzeichnet durch einen U-förmigen Querschnitt der Matrize, gesehen in Richtung der zweiten Komponente.

13. Vorrichtung nach Anspruch 9, dadurch gekennzeichnet, daß der Amboß starr an dem Halter befestigt ist.

14. Vorrichtung nach Anspruch 9, dadurch gekennzeichnet, daß der Amboß in Richtung der zweiten Komponente relativ zum Halter beweglich ist.

15. Vorrichtung nach Anspruch 14, dadurch gekennzeichnet, daß der Amboß als drehbare Rolle im Halter gelagert ist.

16. Vorrichtung nach Anspruch 11 oder 14, dadurch gekennzeichnet, daß die Matrize und/oder der Amboß als Rollensegment im Halter zwischen zwei Endlagen schwenkbar gelagert und von einer Rückstellfeder entgegen der Richtung der zweiten Komponente in die betreffende Endlage vorgespannt ist.

17. Vorrichtung nach Anspruch 12, dadurch gekennzeichnet, daß der Amboß breiter ist als die lichte Weite des vom U-Querschnitt der Matrize begrenzten Kanals.

18. Vorrichtung nach Anspruch 12, dadurch gekennzeichnet, daß sich der Kanal, begrenzt vom U-Querschnitt der Matrize, in Richtung seines Bodens erweitert.

19. Vorrichtung nach Anspruch 1, dadurch gekennzeichnet, daß der Amboß eine ballige Arbeitsfläche aufweist.

20. Vorrichtung nach Anspruch 9, dadurch gekennzeichnet, daß die Position der Matrize in Richtung der ersten Komponente relativ zu der des Amboß' einstellbar ist.

21. Vorrichtung nach Anspruch 1, dadurch gekennzeichnet, daß die Matrize und/oder der Amboß aus Hartmetall bestehen.

22. Vorrichtung nach Anspruch 1, dadurch gekennzeichnet, daß der Amboß seitliche Begrenzungen aufweist, die einer unerwünschten Breitung des amboßseitigen Bleches entgegenwirken, ohne die Breitung des stempelseitigen Bleches zu behindern.

## Claims

1. Apparatus for the rivet-like joining of sheets (26, 28) of metal, having a die (20), a die-plate (32) and an anvil (34) for clinching sheet metal material in a clinching station and for pressing the clinched material in order to form a rivet head in a pressing station, characterised by a drive device (22, 56) for moving the die (20) relative to the stationary die-plate (32) and relative to the stationary anvil (34), which is separate from the die-plate, with a first movement component in the clinching and pressing direction and a second movement component, essentially perpendicular to the first, for conveying the sheets by means of the die from the clinching station, in which the die and the die-plate cooperate, to the pressing station, in which the die and the anvil cooperate.

2. Apparatus according to claim 1, characterised in that the die is driven so that it rotates relative to the die-plate and the anvil.

3. Apparatus according to claim 2, characterised in that a plurality of dies (20) are arranged on a rotary die wheel (22).

4. Apparatus according to claim 3, characterised in that a plurality of die wheels are arranged on a common rotary shaft and that a die-plate/anvil assembly is associated with each die wheel.

5. Apparatus according to claim 3, characterised in that the die and the die wheel are made in one piece.

6. Apparatus according to claim 5, characterised by reinforcing discs that provide axial support for the die wheel, extensions of the die projecting beyond the periphery of the discs.

7. Apparatus according to claim 3, characterised by a stripper ring, supported resiliently at the periphery of the die wheel, for detaching the metal sheets from the die.

8. Apparatus according to claim 1, characterised in that the die is subjected to reciprocating drive forces in the direction of the second component and that the first component is derived from the drive forces by guide surfaces.

9. Apparatus according to claim 1, characterised by a common support (30) for die-plate (32) and anvil (34).

10. Apparatus according to claim 9, characterised in that the die-plate is rigidly secured to the support.

11. Apparatus according to claim 9, characterised in that the die-plate is movable relative to the support in the direction of the second component.

12. Apparatus according to claim 9, 10 or 11, characterised in that the die-plate has a U-shaped cross-section, seen in the direction of the second component.

13. Apparatus according to claim 9, characterised in that the anvil is rigidly secured to the support.

14. Apparatus according to claim 9, characterised in that the anvil is movable relative to the support in the direction of the second component.

15. Apparatus according to claim 14, characterised in that the anvil is mounted in the support in the form of a rotatable roller.

16. Apparatus according to claim 11 or 14, characterised in that the die-plate and/or the anvil, in the form of a roller segment, is mounted in the support in such a manner that it is pivotable between two end positions and is preloaded into the relevant end position by a restoring spring, counter to the direction of the second component.

17. Apparatus according to claim 12, characterised in that the anvil is broader than the inside diameter of the channel defined by the U-shaped cross-section of the die-plate.

18. Apparatus according to claim 12, characterised in that the channel defined by the U-shaped cross-section of the die-plate widens towards its base.

19. Apparatus according to claim 1, characterised in that the anvil has a convex working surface.

20. Apparatus according to claim 9, characterised in that the position of the die-plate is adjustable relative to that of the anvil in the direction of the first component.

21. Apparatus according to claim 1, characterised in that the die-plate and/or the anvil are made of hard metal.

22. Apparatus according to claim 1, characterised in that the anvil has lateral limit stops which counteract undesired widening of the metal sheet on the anvil side, without preventing the widening of the metal sheet on the die side.

## Revendications

1. Dispositif destiné à relier des tôles (26, 28) à la manière d'un rivetage, comprenant un poinçon (20), une matrice (32) et une enclume (34) pour agrafer de la matière de tôle dans un poste d'agrafage et pour comprimer, dans un poste de compression, la matière agrafée afin de former une tête de rivet, caractérisé par un appareillage d'entraînement (22, 56), destiné à déplacer le poinçon (20) par rapport à la matrice (32) disposée de façon stationnaire et par rapport à l'enclume (34) disposée de façon stationnaire et séparée de la matrice, dont le déplacement présente une première composante de déplacement dans la direction d'agrafage et de compression et une deuxième composante de déplacement, sensiblement perpendiculaire à la première, pour amener les tôles au moyen du poinçon depuis le poste d'agrafage dans laquelle le poinçon et la matrice coopèrent, vers le poste de compression dans laquelle le poinçon et l'enclume coopèrent.

2. Dispositif selon la revendication 1, caractérisé en ce que le poinçon est entraîné, en vue de la rotation , par rapport à la matrice et à l'enclume.

3. Dispositif selon la revendication 2, caractérisé en ce qu'une multiplicité de poinçons (20) est disposée sur une roue (22) de poinçons rotative.

4. Dispositif selon la revendication 3, caractérisé en ce qu'une multiplicité de roues de poinçons est disposée sur un arbre rotatif commun et qu'un sous-ensemble matrice-enclume est associée à chaque roue de poinçon.

5. Dispositif selon la revendication 3, caractérisé en ce que le poinçon et la roue de poinçon sont réalisés d'un seul tenant.

6. Dispositif selon la revendication 5, caractérisé par des disques raidisseurs supportant axialement la roue de poinçons, au-delà de la périphérie desquels font saillie des appendices de poinçon.

7. Dispositif selon la revendication 3, caractérisé par une bague d'enlèvement, destinée à séparer les tôles du poinçon, appuyée de façon élastique sur la périphérie de la roue de poinçons.

8. Dispositif selon la revendication 1, caractérisé en ce que le poinçon est soumis à des forces d'entraînement en va-et-vient dans la direction de la deuxième composante et en ce que la première composante est éliminée des forces d'entraînement à l'aide de surfaces de guidage.

9. Dispositif selon la revendication 1, caractérisé par un support commun (30) pour la matrice (32) et l'enclume (34).

10. Dispositif selon la revendication 9, caractérisé en ce que la matrice est fixée de façon rigide sur le support.

11. Dispositif selon la revendication 9, caractérisé en ce que la matrice est mobile par rapport au support dans la direction de la deuxième composante.

12. Dispositif selon la revendication 9, 10 ou 11, caractérisé par une section transversale de la matrice en forme de U, en vue selon la direction de la deuxième composante.

13. Dispositif selon la revendication 9, caractérisé en ce que l'enclume est fixée de façon rigide sur le support.

14. Dispositif selon la revendication 9, caractérisé en ce que l'enclume est mobile par rapport au support dans la direction de la deuxième composante.

15. Dispositif selon la revendication 14, caractérisé en ce que l'enclume est logée dans le support sous forme de rouleau rotatif.

16. Dispositif selon la revendication 11 ou 14, caractérisé en ce que la matrice et/ou l'enclume est logée à pivotement, entre deux positions finales, dans le support sous forme de segment de rouleau et est sollicitée dans la position finale correspondante, en opposition à la direction de la deuxième composante, par un ressort de rappel.

17. Dispositif selon la revendication 12, caractérisé en ce que l'enclume est plus large que la largeur libre du canal limité par la section transversale en U de la matrice.

18. Dispositif selon la revendication 12, caractérisé en ce que le canal s'élargit dans la direction de son fond, en étant limité par la section transversale en U de la matrice.

19. Dispositif selon la revendication 1, caractérisé en ce que l'enclume présente une surface de travail bombée.

20. Dispositif selon la revendication 9, caractérisé en ce que la position de la matrice est réglable par rapport à celle de l'enclume dans la direction de la première composante.

21. Dispositif selon la revendication 1, caractérisé en ce que la matrice et/ou l'enclume sont en métal dur.

22. Dispositif selon la revendication 1, caractérisé en ce que l'enclume comporte des limitations latérales, qui s'opposent à un élargissement indésirable de la tôle côté enclume, sans empêcher l'élargissement de la tôle côté poinçon.
